# EUROPÄISCHE PATENTSCHRIFT

(11) **EP 1 717 014 B1**
(45) Veröffentlichungstag und Bekanntmachung des Hinweises auf die Patenterteilung: **03.05.2017**
(21) Anmeldenummer: 06003463.4
(22) Anmeldetag: 21.02.2006
(51) Int. Cl.: B30B 9/12, C11B 1/06, C11B 1/10

(54) **Verfahren und Vorrichtung zum Pressen**
Method and apparatus for pressing
Procédé et dispositif de pressage

(30) Priorität: 26.04.2005 DE 102005019294
(43) Veröffentlichungstag der Anmeldung: 02.11.2006
(73) Patentinhaber: Harburg-Freudenberger Maschinenbau GmbH, 21079 Hamburg (DE)
(72) Erfinder: Homann, Thorsten, 21079 Hamburg (DE); Schulz, Jens, 22559 Hamburg (DE); Zmudzinski, Roman, 22415 Hamburg (DE)
(74) Vertreter: Patentanwälte Klickow & Partner Partnerschaftsgesellschaft mbB

(56) Entgegenhaltungen:
- WO-A-96/33861
- WO-A1-87/01381
- GB-A- 2 343 898
- US-A- 5 290 959

## Beschreibung

Die Erfindung betrifft ein Verfahren zum Abpressen einer Flüssigkeit aus einem Pressgut heraus, bei dem das Pressgut von einer Schneckenpresse entlang eines Pressweges transportiert und komprimiert wird.

Die Erfindung betrifft darüber hinaus eine Vorrichtung zum Pressen eines flüssigen Extrakts aus einem Pressgut heraus, die als eine Schneckenpresse ausgebildet ist, die eine in einer Zylinderwandung beweglich geführte Schnecke aufweist und die an mindestens eine Zuführeinrichtung für ein Extraktionsmittel sowie an mindestens eine Sammeleinrichtung für das Extrakt angeschlossen ist.

Derartige Verfahren und Vorrichtungen werden beispielsweise dafür verwendet, um Öl aus ölhaltigen Saaten abzupressen. Zur Unterstützung des Abpressvorganges ist es bereits bekannt, das Pressgut mit einem großen Überschuss an superkritischem Kohlendioxid zu vermengen und das ölige Extrakt bei sehr hohem Drücken in dem superkritischen Kohlendioxid zu lösen. Der superkritische Zustand beschreibt hierbei physikalisch einen Aggregatszustand im Übergang von der gasförmigen zur flüssigen Phase des Kohlendioxids. Das im superkritischen Kohlendioxid gelöste Extrakt wird nach seiner Ableitung aus der Presse durch Abdampfen des Kohlendioxids in Reinform gewonnen. Das abgedampfte Kohlendioxid wird entweder in die Atmosphäre abgelassen oder erneut komprimiert und wiederverwendet.

Die Bereitstellung und Handhabung des superkritischen Kohlendioxids und der erforderliche apparative Aufwand zur Handhabung der erheblichen Mengen dieses Extraktionsmittels führen zu einem Aufwand, der einer Vielzahl von Anwendungen entgegensteht.

In der GB 2 343 898 A wird eine gasassistierte Extraktion von Öl aus Saatgut beschrieben. Als Extraktionsmittel wird komprimiertes Kohlendioxid verwendet. Das Dokument GB 2 343 898 offenbart ein Verfahren gemäss dem Oberbegriff des Verfahrensanspruchs 1, sowie eine Vorrichtung gemäss dem Oberbegriff des Vorrichtungsanspruchs 17. In der WO 96/33861 A wird eine Schneckenpresse zur Extraktion von Öl unter Verwendung von superkritischem Kohlendioxid beschrieben. Auch hier erfolgt die Extraktion bei Anwesenheit einer deutlichen Überschussmenge an flüssigem Kohlendioxid.

Aus der US 5,290,959 A ist ein weiterer Extraktionsprozess unter Verwendung von flüssigem Kohlendioxid bekannt. Auch hier liegt wieder ein deutlicher Überschuss an Kohlendioxid gegenüber der Menge an Extrakt vor.

Aufgabe der vorliegenden Erfindung ist es, ein Verfahren der einleitend genannten Art derart zu verbessern, dass eine hohe Verfahrenseffektivität bei akzeptablem Aufwand erreicht wird.

Diese Aufgabe wird erfindungsgemäß durch ein die Merkmale des Anspruchs enthaltenes Verfahren gelöst.

Weitere Aufgabe der vorliegenden Erfindung ist es, eine Vorrichtung der einleitend genannten Art derart zu konstruieren, dass ein hoher Extraktionsgrad bei vermindertem apparativem Aufwand erreicht werden kann.

Diese Aufgabe wird erfindungsgemäß durch eine Vorrichtung gelöst, die die Merkmale des Anspruchs 17 aufweist. Erfindungsgemäß wurde herausgefunden, dass es nicht erforderlich ist, das Extrakt im Extraktionsmittel zu lösen und in diesem gelösten Zustand aus dem Pressgut abzuführen, sondern das es bereits zu hervorragenden Extraktionsraten führt, wenn das Extrakt lediglich mit dem Extraktionsmittel verdünnt wird bzw. wenn das Extraktionsmittel im Extrakt gelöst wird. Gemäß dem Stand der Technik erforderliche Mengen an Extraktionsmitteln, die in der Regel die zehnfache Gewichtsmenge des zu gewinnenden Extrakts weit übersteigen, können hierdurch erheblich reduziert werden. Kosten und Aufwand für die Bereitstellung des Extraktionsmittels sowie die anschließende Trennung des Extraktionsmittels vom Extrakt können hierdurch ebenfalls erheblich reduziert werden.

Eine verminderte Menge an Extraktionsmittel kann dadurch erreicht werden, dass der Gewichtsanteil des Extraktionsmittels höchstens dem Gewichtsanteil des im Pressgut enthaltenen Extrakts entspricht.

In der Regel erweist es sich als ausreichend, dass das Extraktionsmittel dem Pressgut höchstens mit einem Gewichtsanteil zugeführt wird, der 50 % des Gewichts des im Pressgut enthaltenen Extrakts beträgt.

Eine überwiegende Lösung des Extraktionsmittels im Extrakt bei einem geringen Überschuß an Extraktionsmittel zur Bereitstellung eines Gasdruckes wird dadurch erreicht, daß das Extraktionsmittel dem Preßgut höchstens mit einem Gewichtsanteil zugeführt wird, der 25 bis 35 % des Gewichts des im Preßgut enthaltenen Extrakts beträgt.

Insbesondere bei einem Abpressen von Ölen aus pflanzlichen Materialien erweist es sich als vorteilhaft, daß dem Preßgut als Extraktionsmittel Kohlendioxid zugeführt wird.

Ein typischer Druckbereich wird dadurch definiert, daß das Extraktionsmittel dem Preßgut mit einem Druck von etwa 100 bis 200 bar zugeführt wird.

Insbesondere ist daran gedacht, daß das Extraktionsmittel dem Preßgut mit einem Druck von etwa 150 bar zugeführt wird.

Typische Betriebsbedingungen werden dadurch definiert, daß das Abpressen des Extrakts nach der Zufuhr des Extraktionsmittels mit einer Temperatur von etwa 35 bis 60 Grad Celsius erfolgt.

Aufgrund der durch das mechanische Pressen erzeugten Reibungsenergie stellt sich in der Regel ein Temperaturbereich derart ein, daß das Abpressen des Extrakts nach der Zufuhr des Extraktionsmittels mit einer Temperatur von etwa 40 bis 45 Grad Celsius erfolgt.

Durch einen typischen mechanischen Preßdruck wird dafür gesorgt, daß ein mechanischer Preßdruck im Bereich von 200 bis 300 bar erzeugt wird.

Insbesondere ist daran gedacht, daß ein mechanischer Preßdruck im Bereich von 250 bar erzeugt wird.

Eine gesteigerte Extraktausbeute kann dadurch erreicht werden, daß das Preßgut hintereinander mehreren Abpreßschritten unterworfen wird.

Insbesondere erweist es sich als vorteilhaft, daß das Preßgut in einem ersten Preßschritt mechanisch vorgepreßt wird.

Ebenfalls ist es zweckmäßig, daß das Preßgut nach dem Vorpressen mit Extraktionsmittel versetzt und das Extraktionsmittel mindestens teilweise im Extrakt gelöst wird.

Eine typische Verfahrensdurchführung erfolgt derart, daß nach dem Lösen des Extraktionsmittels im Extrakt ein Abpressen durchgeführt wird.

Eine nochmals gesteigerte Extraktausbeute kann dadurch erreicht werden, daß das mit dem Extraktionsmittel versetzte Extrakt mindestens zweimal einer Drucksteigerung sowie einer Druckabsenkung unterworfen wird.

Ein einfacher mechanischer Grundaufbau wird dadurch unterstützt, daß der Zylinderinnenraum durch mindestens zwei auf der Preßschnecke angeordnete Drosseln in die Zonen unterteilt ist.

Eine gesteigerte Löslichkeit des Extraktionsmittels im Extrakt wird dadurch unterstützt, daß die Zuführeinrichtung für das Extraktionsmittel mit einer Heizung versehen ist.

Gemäß einer typischen Ausführungsform ist vorgesehen, daß die Zuführeinrichtung für das Extraktionsmittel eine Druckfestigkeit von bis zu 250 bar aufweist.

Eine typische Ausführungsvariante besteht darin, daß zur Zuführung des Extraktionsmittels im Bereich der Zylinderwandung mindestens ein Anschluß angeordnet ist.

Darüber hinaus ist es alternativ oder ergänzend auch möglich, daß die Preßschnecke zur Zuführung des Extraktionsmittels mindestens bereichsweise hohl und mit Austrittsöffnungen ausgebildet ist.

In den Zeichnungen sind Ausführungsbeispiele der Erfindung schematisch dargestellt. Es zeigen:
- Fig. 1: eine schematische Darstellung eines Längsschnittes durch eine Schneckenpresse mit Zuleitung eines Extraktionsmittels und Ableitung eines Extraktes,
- Fig. 2: ein Diagramm zur veranschaulichung eines Druckverlaufes in der Presse gemäß Fig. 1 und
- Fig. 3: ein Diagramm zur Veranschaulichung des Zusammenhanges von Temperatur und Entropie von Kohlendioxid.

Fig. 1 zeigt eine Schneckenpresse (1), die mit einer Zylinderwandung (2) sowie innerhalb einer der Zylinderwandung (2) beweglich geführten Preßschneckel (3) versehen ist. Entlang eines im wesentlichen zylindrischen Schneckenkörpers (4) erstreckt sich eine Schneckenwende, die von auf dem Schneckenkörper (4) angeordneten Drosseln (6) in einzelne Wendelsegmente (7) unterteilt ist. Die Drosseln (6) sind als Verdickungen des Schneckenkörpers (4) ausgebildet und begrenzen gemeinsam mit der Zylinderwandung (2) relativ eng dimensionierte Spalte (8).

Die Zylinderwandung (2) ist mit einer Materialzufuhr (9) sowie einer Feststoffableitung (10) versehen. Hinsichtlich einer Transportrichtung (11) erfolgt die Materialförderung von der Materialzufuhr (9) zur Feststoffableitung (10). Die Materialzufuhr (9) ist typischerweise im Bereich eines Endes der Zylinderwandung (2) angeordnet, das benachbart zu einem Schneckenantrieb (12) positioniert ist. Die Feststoffableitung (10) befindet sich typischerweise im Bereich eines dem Schneckenantrieb (12) abgewandten Endes der Zylinderwandung (2).

Beim Ausführungsbeispiel gemäß Fig. 1 wird der Schneckenpresse (1) von einem Vorratstank (13) aus das Extraktionsmittel zugeleitet. Typischerweise wird als Extraktionsmittel Kohlendioxid in flüssigem oder gasförmigem Zustand verwendet. Die Zuführung erfolgt unter Zwischenschaltung eines Kühlers (14), einer Hochdruckpumpe (15) sowie einer Heizung (16). Typischerweise sind die einzelnen Funktionskomponenten durch Ventile (17, 18, 19, 20) voneinander getrennt. Beim Ausführungsbeispiel gemäß Fig. 1 ergibt sich hierdurch eine Reihenschaltung des Vorratstanks (13), des Ventils (17), des Kühlers (14), des Ventils (18), der Hochdruckpumpe (15), des Ventils (19), der Heizung (16), des Ventils (20) sowie eines Anschlusses (21) im Bereich der Zylinderwandung (2).

Gemäß dem Ausführungsbeispiel in Fig. 1 ist ein Zylinderinnenraum (22) in eine Vorpreßzone (23), eine Extruderzone (24) sowie eine Abpreßzone (25) unterteilt. Die Vorpreßzone (23) ist mit einer Primärableitung für mechanisch abgepreßtes Extrakt versehen, im Bereich der Extruderzone (24) sind ein oder mehrere Sekundärableitungen (27) für mit dem Extrakt vermengtes Extraktionsmittel bzw. für im Extrakt gelöstes Extraktionsmittel vorgesehen. Im Anschluß an die Extruderzone (24) ist benachbart zur Feststoffableitung (10) eine Entleerungszone (28) angeordnet. Der Anschluß (21) für die Zuleitung des Extraktionsmittels befindet sich typischerweise unmittelbar in Transportrichtung (11) hinter einer ersten Drossel (6), die die Vorpreßzone (23) von der Extruderzone (24) trennt.

Typischerweise ist bei einer Verwendung von Kohlendioxid als Extraktionsmittel der Vorratstank (13) für einen Druck bis 65 bar bei einer Extraktionsmitteltemperatur von 22 Grad ausgelegt. Der Kühler (14) weist ebenfalls eine Druckfestigkeit bis etwa 65 bar auf und führt eine Temperaturabsenkung auf eine Temperatur von etwa 15 bis 18 Grad Celsius durch. Die Hochdruckpumpe (15) erhöht den Druck auf einen Bereich von 150 bis 300 bar, wobei eine Temperaturerhöhung auf eine Temperatur von 32 bis 50 Grad Celsius auftritt. Über die Heizung (16) erfolgt eine weitere Temperaturerhöhung auf eine Temperatur auf etwa 60 bis 100 Grad Celsius.

Die Zufuhr des Preßgutes im Bereich der Materialzufuhr (9) erfolgt üblicherweise auf Umgebungstemperatur. In der Vorpreßzone (13) erfolgt ein mechanischer Druckaufbau auf einen Druck im Bereich von 150 bis 300 bar und eine Temperaturerhöhung auf etwa 60 Grad Celsius. Im Bereich der Extruderzone (24) wird ein Druck im Bereich von 150 bis 300 bar aufrecht erhalten und eine typische Temperatur liegt im Bereich von 60 bis 100 Grad Celsius. Die gleichen physikalischen Parameter sind auch im Bereich der Abpreßzone (25) anzutreffen.

Fig. 2 zeigt einen typischen Druckverlauf entlang der Transportrichtung (11) bei einem Betrieb der Schneckenpresse (1). Es sind hierbei sowohl der Feststoffdruck als auch der Druck des Extraktionsmittels eingezeichnet.

Zur Veranschaulichung der physikalischen Eigenschaften des als Extraktionsmittel verwendeten Kohlendioxids ist in Fig. 3 ein Diagramm mit der Temperatur über der Entropie dargestellt, wobei die einzelnen Verläufe bestimmten eingetragenen Drücken zugeordnet sind. Der Bereich zwischen A und B entspricht hierbei einer isobaren Unterkühlung, der Bereich zwischen B und C einer isentropen Verdichtung, der Bereich zwischen C und D einer isobaren Erwärmung und der Bereich zwischen D und E einer nicht adiabaten Entspannung bzw. Entgasung.

Bei einem Vergleich von Fig. 3 mit der Darstellung in Fig. 1 ist der Bereich A-B der Abkühlung im Bereich des Kühlers (14) zuzuordnen und der Bereich B-C entspricht der Verdichtung durch die Hochdruckpumpe (15). Der Verlauf C-D entspricht der Erwärmung im Bereich der Heizung (16) und der Verlauf D-E dem Prozeßablauf zwischen dem Anschluß (21) und der Sekundärableitung (27).

Am Beispiel der Verwendung von Kohlendioxid als Extraktionsmittel sowie gestützt auf das Ausführungsbeispiel gemäß Fig. 1 soll nachfolgend der Verfahrensablauf in größerer Detailliertheit erläutert werden. Im Bereich der Vorpreßzone (23) erfolgt zunächst ein mechanischer Aufschluß des Preßgutes, beispielsweise der zu entölenden Saat mit einer mechanischen Vorentölung über die Primärableitung (26). Die Primärableitung (26) kann beispielsweise über einen nach außen offenen Seiherkorb gebildet werden. In Transportrichtung (11) wird die Vorpreßzone (23) durch die Drossel (6) begrenzt, die eine Drosselgeometrie derart aufweist, daß der vorentölte Feststoff im wesentlichen gasdicht komprimiert werden kann.

Hinter der in Transportrichtung (11) ersten Drossel (6) befindet sich die Einspritzzone für das Extraktionsmittel, in diesem Fall für das Kohlendioxid. Hierfür ist der Anschluß (21) vorgesehen. Durch die Extruderzone (24) wird ein Extruderbereich in einem geschlossenen Seiher bereitgestellt. Im Bereich der Zuführung des Extraktionsmittels hinter der Drossel (6) wird der Feststoff zunächst wieder aufgelockert und das Extraktionsmittel löst sich im Extrakt bzw. vermengt sich mit diesem. Beim Anwendungsbeispiel einer Extraktion von Saatöl erfolgt durch das Lösen des Kohlendioxids eine erhebliche Erniedrigung der Viskosität und somit eine deutliche Verflüssigung. Bei Erreichen der Lösekapazitäten des Extrakts für das Extraktionsmittel überlagert sich das zusätzlich zugeführte Kohlendioxid als Gasdruck dem Feststoffdruck.

Beim Ausführungsbeispiel gemäß Fig. 1 ist die Extruderzone (24) als ein einheitlicher Bereich zwischen zwei Drosseln (6) ausgebildet. Grundsätzlich ist es denkbar, die Extruderzone (24) durch weitere Drosseln in einzelne Extruderbereiche aufzuteilen und hierdurch alternierende Druckanstiege sowie Druckabsenkungen vorzunehmen.

Im Bereich der Abpreßzone (25) wird das mit Kohlendioxid beladene fließfähige Öl aus dem Zylinderinnenraum (22) abgeleitet. Grundsätzlich ist es möglich, die Abpreßzone (25) als offenen Seiherkäfig auszubilden, so daß das Öl sowohl durch den mechanischen Preßdruck als zusätzlich auch durch den überlagerten Gasdruck des nicht im Öl gelösten Anteiles von Kohlendioxid abgeleitet wird. Eine zusätzliche Ableitung des Öls erfolgt durch den radialen Druckabfall im Seiherkorb durch das aus dem Öl ausgasende Kohlendioxid. Vorzugsweise wird die Abpreßzone (25) in einem Bereich vor der in Transportrichtung (11) letzten Drossel (6) positioniert.

Für eine Handhabung der Anlage gemäß Fig. 1 erweist es sich als vorteilhaft, im Bereich des Vorratstanks (13) flüssiges Kohlendioxid zu bevorraten und dieses bei Umgebungstemperatur der Hochdruckpumpe (15) zuzuführen. Die Hochdruckpumpe (15) wird vorzugsweise als eine Kolbenpumpe ausgebildet. Der Kühler (14) dient im wesentlichen dazu, auf der Saugseite der Hochdruckpumpe (15) eine Dampfblasenbildung zu vermeiden. Der Kühler (14) kann als ein kaltwasser- oder solegekühlter Wärmeaustauscher realisiert sein.

Zur Ermöglichung einer Zuführung von Kohlendioxid zum Zylinderinnenraum (22) in einem überkritischen Zustand erfolgt über die Heizung (16) eine Temperaturerhöhung des verdichteten Kohlendioxids.

Der hohe Druck des Kohlendioxids bei dessen Zuführung zum Zylinderinnenraum (22) führt dazu, daß gemeinsam mit dem herrschenden hohen Feststoffdruck eine hohe Löslichkeit des Kohlendioxids im zu gewinnenden Öl erreicht wird. Generell gilt der Zusammenhang, daß mit zunehmendem Druck mehr Extraktionsmittel im zu gewinnenden Extrakt gelöst werden kann. Insbesondere ermöglicht die Zufuhr des Kohlendioxids mit hohem Druck unmittelbar hinter der Drossel (6) einen hohen resultierenden Gesamtdruck bereits in diesem Bereich. Der Feststoffdruck ist hinter der Drossel (6) zunächst niedrig und nimmt dann entsprechend der Darstellung in Fig. 2 entlang des Transportweges bis zur nächsten Drossel (6) zu. Prinzipiell überlagern sich die in Fig. 2 dargestellten Drücke des Feststoffes, hervorgerufen durch die Rotationsbewegung der Extruderschnecke (3), sowie der Druck des Kohlendioxids.

Durch das Zusammenwirken des Extrakts und des im Extrakt gelösten Extraktionsmittels ist es möglich, sowohl die Vorpreßzone (23) als auch die Abpreßzone (25) außerhalb der Zylinderwandung (2) unter normalen Umweltbedingungen anzuordnen und es kann auf eine hochdruckfeste Kapselung verzichtet werden. Sowohl das aus den Ableitungen (26, 27) austretende Extrakt als auch der aus der Feststoffableitung (10) austretende entölte Feststoff sind weitgehend entgast und befinden sich auf einem Druckniveau entsprechend einem Umgebungsdruck. Es wird somit ein für den Anwender extrem einfacher Betrieb der Einrichtung unterstützt.

Eine typische Dimensionierung der in Fig. 1 dargestellten Vorrichtung kann derart erfolgen, daß der Schneckenpresse (1) eine Materialmenge von etwa 3.000 bis 6.000 Kilo/Stunde zugeführt werden. Bei einer Entölung von Saaten können hierdurch Ölmengen im Bereich von 600 bis 1.200 Kilo/Stunde gewonnen werden. Hiervon werden typischerweise 200 bis 400 Kilo/Stunde an Öl mechanisch im Bereich der Vorpreßzone (23) gewonnen, 400 bis 800 Kilo/Stunde Öl werden im Bereich der Extruderzone (24) abgeführt. Zur Gewinnung dieser Mengen an Öl werden typischerweise 80 bis 300 Kilo/Stunde Kohlendioxid zugeführt. Von dieser Menge an Kohlendioxid bleibt ein Anteil bis zu 60 Kilo/Stunde ungelöst im Preßgut und dient zur Bereitstellung eines erforderlichen Gasdrukkes.

Gemäß einem weiteren Ausführungsbeispiel für kleinere Durchsatzmengen werden der Schneckenpresse als Preßgut vorgebrochene Sojabohnen mit einem Ölgehalt von 18 bis 20 Prozent sowie einem wassergehalt von etwa 10 Prozent zugeführt. Die Eintrittstemperatur des Preßstoffes beträgt 20 Grad Celsius und es ist eine Durchsatzmenge von 100 Kilo/Stunde vorgesehen. Das flüssige Kohlendioxid wird der Schneckenpresse (1) mit einer Menge von 15 Kilo/Stunde bei einer Temperatur von 20 Grad Celsius zugeführt. In der Extruderzone (24) stellt sich entlang des Transportweges eine Temperatur von 35 bis 45 Grad Celsius ein. Das abgepreßte Öl unmittelbar nach Austritt aus der Sekundärableitung (27) besitzt eine Temperatur von etwa 70 Grad Celsius. Durch die Kombination des mechanischen Abpressens sowie der Lösung des Extraktionsmittels im Extrakt und der hieraus resultierenden Verminderung der Viskosität besitzt der aus der Feststoffableitung (10) austretende Feststoff einen Restfettgehalt von maximal drei Gewichtsprozenten.

## Patentansprüche

1. Verfahren zum Pressen eines flüssigen Extrakts aus einem Pressgut heraus, bei dem das Pressgut von einer Schneckenpresse (1) entlang eines Pressweges transportiert und mit einem Pressdruck beaufschlagt wird und bei dem das Pressgut mit mindestens einem Extraktionsmittel versetzt wird, das gemeinsam mit dem Extrakt aus dem Pressgut abgeleitet wird, **dadurch gekennzeichnet, dass** das Extraktionsmittel dem Pressgut höchstens mit einem Gewichtsanteil zugeführt wird, der das Doppelte des Gewichts des im Pressgut enthaltenen Extraktes beträgt, wobei ein Zylinderinnenraum (22) der Schneckenpresse (1) in eine Vorpresszone (23), eine Extruderzone (24) sowie eine Abpresszone (25) unterteilt ist, wobei die Vorpresszone (23) mit einer Primärableitung für mechanisch abgepresstes Extrakt versehen ist, wobei im Bereich der Extruderzone (24) ein oder mehrere Sekundärableitungen (27) für mit dem Extrakt vermengtes Extraktionsmittel bzw. für im Extrakt gelöstes Extraktionsmittel vorgesehen sind, wobei der Anschluss (21) für die Zuleitung des Extraktionsmittels sich in Transportrichtung (11) hinter einer ersten Drossel (6) befindet, die die Vorpresszone (23) von der Extruderzone (24) trennt.

2. Verfahren nach Anspruch 1, **dadurch gekennzeichnet, dass** der Gewichtsanteil des Extraktionsmittels höchstens dem Gewichtsanteil des im Pressgut enthaltenen Extrakts entspricht.

3. Verfahren nach Anspruch 1 oder 2, **dadurch gekennzeichnet, dass** das Extraktionsmittel dem Pressgut höchstens mit einem Gewichtsanteil zugeführt wird, der 50 % des Gewichts des im Pressgut enthaltenen Extrakts beträgt.

4. Verfahren nach Anspruch 1 oder 2, **dadurch gekennzeichnet, dass** das Extraktionsmittel dem Pressgut höchstens mit einem Gewichtsanteil zugeführt wird, der 25 bis 35 % des Gewichts des im Pressgut enthaltenen Extrakts beträgt.

5. Verfahren nach einem der Ansprüche 1 bis 4, **dadurch gekennzeichnet, dass** dem Pressgut als Extraktionsmittel Kohlendioxid zugeführt wird.

6. Verfahren nach einem der Ansprüche 1 bis 5, **dadurch gekennzeichnet, dass** das Extraktionsmittel dem Pressgut mit einem Druck von etwa 100 bis 200 bar zugeführt wird.

7. Verfahren nach einem der Ansprüche 1 bis 5, **dadurch gekennzeichnet, dass** das Extraktionsmittel dem Pressgut mit einem Druck von etwa 150 bar zugeführt wird.

8. Verfahren nach einem der Ansprüche 1 bis 7, **dadurch gekennzeichnet, dass** das Abpressen des Extrakts nach der Zufuhr des Extraktionsmittels mit einer Temperatur von etwa 35 bis 60 Grad Celsius erfolgt.

9. Verfahren nach einem der Ansprüche 1 bis 7, **dadurch gekennzeichnet, dass** das Abpressen des Extrakts nach der Zufuhr des Extraktionsmittels mit einer Temperatur von etwa 40 bis 45 Grad Celsius erfolgt.

10. Verfahren nach einem der Ansprüche 1 bis 9, **dadurch gekennzeichnet, dass** ein mechanischer Pressdruck im Bereich von 200 bis 300 bar erzeugt wird.

11. Verfahren nach einem der Ansprüche 1 bis 9, **dadurch gekennzeichnet, dass** ein mechanischer Pressdruck im Bereich von 250 bar erzeugt wird.

12. Verfahren nach einem der Ansprüche 1 bis 11, **dadurch gekennzeichnet, dass** das Pressgut hintereinander mehreren Abpressschritten unterworfen wird.

13. Verfahren nach einem der Ansprüche 1 bis 12, **dadurch gekennzeichnet, dass** das Pressgut in einem ersten Pressschritt mechanisch vorgepresst wird.

14. Verfahren nach einem der Ansprüche 1 bis 13, **dadurch gekennzeichnet, dass** das Pressgut nach dem Vorpressen mit Extraktionsmittel versetzt und das Extraktionsmittel mindestens teilweise im Extrakt gelöst wird.

15. Verfahren nach einem der Ansprüche 1 bis 14, **dadurch gekennzeichnet, dass** nach dem Lösen des Extraktionsmittels im Extrakt ein Abpressen durchgeführt wird.

16. Verfahren nach einem der Ansprüche 1 bis 15, **dadurch gekennzeichnet, dass** das mit dem Extraktionsmittel versetzte Extrakt mindestens zweimal einer Drucksteigerung sowie einer Druckabsenkung unterworfen wird.

17. Vorrichtung zum Pressen eines flüssigen Extrakts aus einem Pressgut heraus, die als eine Schneckenpresse (1) ausgebildet ist, die eine in einem Zylindermantel (2) beweglich geführte Schnecke (3) aufweist und die an mindestens eine Zuführeinrichtung für ein Extraktionsmittel sowie an mindestens eine Sammeleinrichtung für das Extrakt angeschlossen ist, **dadurch gekennzeichnet, dass** die Zuführeinrichtung für das Extraktionsmittel mit einer Dosiereinrichtung gekoppelt ist, die eine Zuführmenge von Extraktionsmittel auf maximal das Doppelte des im Pressgut enthaltenen Gewichts an Extrakt begrenzt, wobei ein Zylinderinnenraum (22) der Schneckenpresse (1) in eine Vorpresszone (23), eine Extruderzone (24) sowie eine Abpresszone (25) unterteilt ist, wobei die Vorpresszone (23) mit einer Primärableitung für mechanisch abgepresstes Extrakt versehen ist, wobei im Bereich der Extruderzone (24) ein oder mehrere Sekundärableitungen (27) für mit dem Extrakt vermengtes Extraktionsmittel bzw. für im Extrakt gelöstes Extraktionsmittel vorgesehen sind, wobei der Anschluss (21) für die Zuleitung des Extraktionsmittels sich in Transportrichtung (11) hinter einer ersten Drossel (6) befindet, die die Vorpresszone (23) von der Extruderzone (24) trennt.

18. Vorrichtung nach Anspruch 17, **dadurch gekennzeichnet, dass** ein von der Zylinderwandung (2) begrenzter Zylinderinnenraum (22) in mehrere Zonen (23, 24, 25) unterteilt ist.

19. Vorrichtung nach Anspruch 17 oder 18, **dadurch gekennzeichnet, dass** der Zylinderinnenraum (22) durch mindestens zwei auf der Pressschnecke (3) angeordnete Drosseln (6) in die Zonen (23, 24, 25) unterteilt ist.

20. Vorrichtung nach Anspruch 17 bis 19, **dadurch gekennzeichnet, dass** in einer Transportrichtung (11) im Anschluss an eine Materialzufuhr (9) eine Vorpresszone (23) angeordnet ist.

21. Vorrichtung nach Anspruch 17 bis 20. **dadurch gekennzeichnet, dass** unmittelbar hinter der die Vorpresszone (23) begrenzenden Drossel (6) ein Zuführanschluss für das Extraktionsmittel angeordnet ist.

22. Vorrichtung nach einem der Ansprüche 17 bis 20, **dadurch gekennzeichnet, dass** im Anschluss an die Vorpresszone (23) eine Extruderzone (24) angeordnet ist.

23. Vorrichtung nach einem der Ansprüche 17 bis 21, **dadurch gekennzeichnet, dass** die Extruderzone (24) in mindestens zwei von einer Drossel getrennte Bereiche unterteilt ist.

24. Vorrichtung nach einem der Ansprüche 17 bis 22, **dadurch gekennzeichnet, dass** die Zuführeinrichtung für das Extraktionsmittel mit einer Heizung (16) versehen ist.

25. Vorrichtung nach einem der Ansprüche 17 bis 24, **dadurch gekennzeichnet, dass** die Zuführeinrichtung für das Extraktionsmittel eine Druckfestigkeit von bis zu 250 bar aufweist.

26. Vorrichtung nach einem der Ansprüche 17 bis 25, **dadurch gekennzeichnet, dass** zur Zuführung des Extraktionsmittels im Bereich der Zylinderwandung (2) mindestens ein Anschluss (21) angeordnet ist.

27. Vorrichtung nach einem der Ansprüche 17 bis 25, **dadurch gekennzeichnet, dass** die Pressschnecke (3) zur Zuführung des Extraktionsmittels mindestens bereichsweise hohl und mit Austrittsöffnungen gebildet ist.

## Claims

1. Method for pressing a liquid extract from a material to be pressed, whereby the material to be pressed is conveyed along a pressing route by a screw press (1) and subjected to a pressing pressure and whereby the material to be pressed is mixed with at least one extracting agent which is removed from the material to be pressed together with the extract, **characterised in that** the extracting agent is added to the material to be pressed at most in a proportion by weight that is twice the weight of the extract contained in the material to be pressed, and a cylindrical interior (22) of the screw press (1) is divided into a pre-pressing zone (23), an extruder zone (24) and a pressing zone (25), and the pre-pressing zone (23) is provided with a primary discharge line for mechanically pressed extract, and one or more secondary discharge lines (27) for extracting agent mixed with the extract respectively for extracting agent dissolved in the extract are provided in the region of the extruder zone (24), and the connector (21) for the intake line of the extracting agent is disposed downstream of a first throttle (6) in the conveying direction (11) which separates the pre-pressing zone (23) from the extruder zone (24).

2. Method as claimed in claim 1, **characterised in that** the proportion by weight of extracting agent corresponds at most to the proportion by weight of the extract contained in the material to be pressed.

3. Method as claimed in claim 1 or 2, **characterised in that** the extracting agent is fed into the material to be pressed in a proportion by weight that is at most 50 % of the weight of the extract contained in the material to be pressed.

4. Method as claimed in claim 1 or 2, **characterised in that** the extracting agent is fed into the material to be pressed in a proportion by weight that is at most 25 to 35 % of the weight of the extract contained in the material to be pressed.

5. Method as claimed in one of claims 1 to 4, **characterised in that** as extracting agent, carbon dioxide is fed into the material to be pressed.

6. Method as claimed in one of claims 1 to 5, **characterised in that** the extracting agent is fed into the material to be pressed at a pressure of approximately 100 to 200 bar.

7. Method as claimed in one of claims 1 to 5, **characterised in that** the extracting agent is fed into the material to be pressed at a pressure of approximately 150 bar.

8. Method as claimed in one of claims 1 to 7, **characterised in that** after adding the extracting agent, the extract is pressed at a temperature of approximately 35 to 60 degrees Celsius.

9. Method as claimed in one of claims 1 to 7, **characterised in that** after adding the extracting agent, the extract is pressed at a temperature of approximately 40 to 45 degrees Celsius.

10. Method as claimed in one of claims 1 to 9, **characterised in that** a mechanical pressing pressure in the range of 200 to 300 bar is generated.

11. Method as claimed in one of claims 1 to 9, **characterised in that** a mechanical pressing pressure in the range of 250 bar is generated.

12. Method as claimed in one of claims 1 to 11, **characterised in that** the material to be pressed is subjected to several successive pressing steps.

13. Method as claimed in one of claims 1 to 12, **characterised in that** the material to be pressed is mechanically pre-pressed in a first pressing step.

14. Method as claimed in one of claims 1 to 13, **characterised in that** having been pre-pressed, the material to be pressed is mixed with extracting agent and the extracting agent is at least partially dissolved in the extract.

15. Method as claimed in one of claims 1 to 14, **characterised in that** after dissolving the extracting agent in the extract, a pressing operation is run.

16. Method as claimed in one of claims 1 to 15, **characterised in that** the extract mixed with the extracting agent is subjected to an increase in pressure and a decrease in pressure at least twice.

17. Device for pressing a liquid extract from a material to be pressed, provided in the form of a screw press (1) having a screw (3) guided in displacement in a cylindrical casing (2), and which is connected to at least one intake device for an extracting agent and to at least one collecting device for the extract, **characterised in that** the intake device for the extracting agent is coupled with a metering device which restricts a quantity of extracting agent added to at most twice the weight of extract contained in the material to be pressed, and a cylindrical interior (22) of the screw press (1) is divided into a pre-pressing zone (23), an extruder zone (24) and a pressing zone (25), and the pre-pressing zone (23) is provided with a primary discharge line for mechanically pressed extract, and one or more secondary discharge lines (27) for extracting agent mixed with the extract respectively for extracting agent dissolved in the extract are provided in the region of the extruder zone (24), and the connector (21) for the intake line of the extracting agent is disposed downstream of a first throttle (6) in the conveying direction (11) which separates the pre-pressing zone (23) from the extruder zone (24).

18. Device as claimed in claim 17, **characterised in that** a cylindrical interior (22) bounded by the cylindrical wall (2) is divided into several zones (23, 24, 25).

19. Device as claimed in claim 17 or 18, **characterised in that** the cylindrical interior (22) is divided into the zones (23, 24, 25) by means of at least two throttles (6) disposed on the pressing screw (3).

20. Device as claimed in claims 17 to 19, **characterised in that** a pre-pressing zone (23) is disposed adjoining a material intake (9) in a conveying direction (11).

21. Device as claimed in claims 17 to 20, **characterised in that** an intake connector for the extracting agent is disposed directly downstream of the throttle (6) bounding the pre-pressing zone (23).

22. Device as claimed in one of claims 17 to 20, **characterised in that** an extruder zone (24) is disposed adjoining the pre-pressing zone (23).

23. Device as claimed in one of claims 17 to 21, **characterised in that** the extruder zone (24) is divided into at least two areas separated by a throttle.

24. Device as claimed in one of claims 17 to 22, **characterised in that** the intake device for the extracting agent is provided with a heater (16).

25. Device as claimed in one of claims 17 to 24, **characterised in that** the intake device for the extracting agent is capable of withstanding pressures of up to 250 bar.

26. Device as claimed in one of claims 17 to 25, **characterised in that** at least one connector (21) is disposed in the region of the cylindrical wall (2) for feeding in the extracting agent.

27. Device as claimed in one of claims 17 to 25, **characterised in that** in order to feed in the extracting agent, at least certain regions of the pressing screw (3) are hollow and provided with outlet orifices.

## Revendications

1. Procédé pour le pressage d'un extrait liquide sortant d'un produit pressé, procédé au cours duquel le produit pressé est transporté par une presse à vis sans fin (1), le long d'un trajet de pressage, et alimenté par une pression de pressage, et procédé au cours duquel le produit pressé est mélangé avec au moins un moyen d'extraction qui est évacué du produit pressé, en même temps que l'extrait,
**caractérisé en ce que** le moyen d'extraction est fourni au produit pressé, au maximum avec une proportion en poids qui est égale au double du poids de l'extrait contenu dans le produit pressé, où un espace intérieur de cylindre (22) de la presse à vis sans fin (1) est subdivisé en une zone de prépressage (23), en une zone d'extrudeuse (24) ainsi qu'en une zone d'extraction par pressage (25), où la zone de prépressage (23) est dotée d'une conduite d'évacuation primaire pour un extrait soumis à un pressage mécanique, où il est prévu, dans le secteur de la zone d'extrudeuse (24), une ou plusieurs conduites d'évacuation secondaires (27) pour un moyen d'extraction mélangé avec l'extrait ou pour un moyen d'extraction dissous dans l'extrait, où le raccordement (21) pour l'arrivée du moyen d'extraction se trouve, dans la direction de transport (11), en aval d'un premier élément d'étranglement (6) qui sépare la zone de prépressage (23), de la zone d'extrudeuse (24).

2. Procédé selon la revendication 1, **caractérisé en ce que** la proportion en poids du moyen d'extraction correspond au maximum à la proportion en poids de l'extrait contenu dans le produit pressé.

3. Procédé selon la revendication 1 ou 2, **caractérisé en ce que** le moyen d'extraction est fourni au produit pressé, au maximum avec une proportion en poids qui est égale à 50 % du poids de l'extrait contenu dans le produit pressé.

4. Procédé selon la revendication 1 ou 2, **caractérisé en ce que** le moyen d'extraction est fourni au produit pressé, au maximum avec une proportion en poids qui est égale à une valeur allant de 25 % à 35 % du poids de l'extrait contenu dans le produit pressé.

5. Procédé selon l'une quelconque des revendications 1 à 4, **caractérisé en ce que** du dioxyde de carbone est fourni au produit pressé, comme moyen d'extraction.

6. Procédé selon l'une quelconque des revendications 1 à 5, **caractérisé en ce que** le moyen d'extraction est fourni au produit pressé à une pression comprise entre 100 bars et 200 bars environ.

7. Procédé selon l'une quelconque des revendications 1 à 5, **caractérisé en ce que** le moyen d'extraction est fourni au produit pressé à une pression de 150 bars environ.

8. Procédé selon l'une quelconque des revendications 1 à 7, **caractérisé en ce que** l'extraction par pressage de l'extrait se produit après l'alimentation du moyen d'extraction à une température allant de 35 degrés à 60 degrés Celsius environ.

9. Procédé selon l'une quelconque des revendications 1 à 7, **caractérisé en ce que** l'extraction par pressage de l'extrait se produit après l'alimentation du moyen d'extraction à une température allant de 40 degrés à 45 degrés Celsius environ.

10. Procédé selon l'une quelconque des revendications 1 à 9, **caractérisé en ce qu'**une pression de pressage mécanique est produite dans la plage allant de 200 bars à 300 bars.

11. Procédé selon l'une quelconque des revendications 1 à 9, **caractérisé en ce qu'**une pression de pressage mécanique est produite dans la plage de 250 bars.

12. Procédé selon l'une quelconque des revendications 1 à 11, **caractérisé en ce que** le produit pressé est soumis à plusieurs étapes d'extraction par pressage qui se suivent.

13. Procédé selon l'une quelconque des revendications 1 à 12, **caractérisé en ce que** le produit pressé est prépressé mécaniquement au cours d'une première étape de pressage.

14. Procédé selon l'une quelconque des revendications 1 à 13, **caractérisé en ce que** le produit pressé est mélangé avec un moyen d'extraction, après le prépressage, et le moyen d'extraction est dissous au moins partiellement dans l'extrait.

15. Procédé selon l'une quelconque des revendications 1 à 14, **caractérisé en ce qu'**une extraction par pressage est effectuée après la dissolution du moyen d'extraction dans l'extrait.

16. Procédé selon l'une quelconque des revendications 1 à 15, **caractérisé en ce que** l'extrait mélangé avec le moyen d'extraction est soumis au moins deux fois à une augmentation de la pression ainsi qu'à une diminution de la pression.

17. Dispositif servant au pressage d'un extrait liquide sortant d'un produit pressé, dispositif qui est conçu comme une presse à vis sans fin (1) qui présente une vis sans fin (3) guidée de façon mobile dans un corps de cylindre (2) et qui est raccordée au moins à un dispositif d'alimentation pour un moyen d'extraction, ainsi qu'au moins à un dispositif collecteur pour l'extrait,
**caractérisé en ce que** le dispositif d'alimentation prévu pour le moyen d'extraction est couplé à un dispositif de dosage qui limite une quantité d'alimentation de moyen d'extraction, au maximum au double du poids en extrait contenu dans le produit pressé, où un espace intérieur de cylindre (22) de la presse à vis sans fin (1) est subdivisé en une zone de prépressage (23), en une zone d'extrudeuse (24) ainsi qu'en une zone d'extraction par pressage (25), où la zone de prépressage (23) est dotée d'une conduite d'évacuation primaire pour un extrait soumis à un pressage mécanique, où il est prévu, dans le secteur de la zone d'extrudeuse (24), une ou plusieurs conduites d'évacuation secondaires (27) pour un moyen d'extraction mélangé avec l'extrait ou pour un moyen d'extraction dissous dans l'extrait, où le raccordement (21) pour l'alimentation du moyen d'extraction se trouve, dans la direction de transport (11), en aval d'un premier élément d'étranglement (6) qui sépare la zone de prépressage (23), de la zone d'extrudeuse (24).

18. Dispositif selon la revendication 17, **caractérisé en ce qu'**un espace intérieur de cylindre (22) délimité par la paroi de cylindre (2) est subdivisé en plusieurs zones (23, 24, 25).

19. Dispositif selon la revendication 17 ou 18, **caractérisé en ce que** l'espace intérieur de cylindre (22) est subdivisé, dans les zones (23, 24, 25), par au moins deux éléments d'étranglement (6) disposés sur la vis sans fin (3) de la presse.

20. Dispositif selon les revendications 17 à 19, **caractérisé en ce qu'**une zone de prépressage (23) est disposée, dans une direction de transport (11), en étant raccordée à une alimentation de matière (9).

21. Dispositif selon les revendications 17 à 20, **caractérisé en ce qu'**un raccordement d'alimentation pour le moyen d'extraction est disposé immédiatement derrière l'élément d'étranglement (6) délimitant la zone de prépressage (23).

22. Dispositif selon l'une quelconque des revendications 17 à 20, **caractérisé en ce qu'**une zone d'extrudeuse (24) est disposée en étant raccordée à la zone de prépressage (23).

23. Dispositif selon l'une quelconque des revendications 17 à 21, **caractérisé en ce que** la zone d'extrudeuse (24) est subdivisée en au moins deux secteurs séparés par un élément d'étranglement.

24. Dispositif selon l'une quelconque des revendications 17 à 22, **caractérisé en ce que** le dispositif d'alimentation pour le moyen d'extraction est doté d'un chauffage (16).

25. Dispositif selon l'une quelconque des revendications 17 à 24, **caractérisé en ce que** le dispositif d'alimentation pour le moyen d'extraction présente une résistance à la pression allant jusqu'à 250 bars.

26. Dispositif selon l'une quelconque des revendications 17 à 25, **caractérisé en ce qu'**au moins un raccordement (21) servant à l'alimentation du moyen d'extraction est disposé dans le secteur de la paroi de cylindre (2).

27. Dispositif selon l'une quelconque des revendications 17 à 25, **caractérisé en ce que** la vis sans fin (3) de la presse servant à l'alimentation du moyen d'extraction est formée en étant au moins partiellement creuse et en ayant des ouvertures de sortie.
